# EUROPÄISCHE PATENTSCHRIFT

(11) **EP 0 542 009 B1**
(45) Veröffentlichungstag und Bekanntmachung des Hinweises auf die Patenterteilung: **15.03.1995**
(21) Anmeldenummer: 92118149.1
(22) Anmeldetag: 23.10.1992
(51) Int. Cl.: B65D 77/04

(54) **Transportvorrichtung**
Transport device
Dispositif de transport

(30) Priorität: 12.11.1991 DE 9114031 U
(43) Veröffentlichungstag der Anmeldung: 19.05.1993
(73) Patentinhaber: MONDO SYSTEM-VERPACKUNG GmbH, D-50859 Köln (DE)
(72) Erfinder: Odenbrett, Franz-Josef, W-5020 Frechen 4 (DE); Beck, Artur, W-5000 Köln 60 (DE)
(74) Vertreter: Selting, Günther, Dipl.-Ing.

(56) Entgegenhaltungen:
- DE-U- 9 114 031
- US-A- 3 499 594

## Beschreibung

Die Erfindung bezieht sich auf eine Transportvorrichtung gemäß dem Oberbegriff des Anspruches 1.

Transportvorrichtungen werden bei der Distribution von Einzelteilen, z.B. kosmetischer oder pharmazeutischer Artikel, benötigt. Bisher wurden dabei tragbare Behälter aus Stahlblech, Leichtmetall oder Kunststoff verwendet, in die als herausnehmbare Einsätze offene Körbe aus Kunststoff oder Leichtmetall eingesetzt sind. Die Körbe bilden eine Transportverpackung für kommissionierte Produkte, die infolge der Unverschlossenheit der Körbe gegen unbefugten Zugriff oder Herausfallen nicht gesichert sind. Für die Vollständigkeit der Lieferung kann der Absender nicht garantieren. Da alle Bestandteile bekannter Transportvorrichtungen Mehrwegartikel sind, die gefüllt und leer hin- und hertransportiert werden müssen, ist eine Transportketten-Organisation nötig, die Nachteile hat, weil der Warenempfänger im allgemeinen die Ware nicht im Beisein des Lieferanten aus den Einsatzkörben entnehmen und in seine Lagerregale oder dergleichen einsortieren kann, nimmt der Lieferant zunächst nur die äußeren Behälter wieder mit und die Einsatzkörbe verbleiben bis zum nächsten Besuch des Lieferanten beim Empfänger. Für diesen ergeben sich selbst bei ineinandersetzbaren gestapelten Einsatzkörben durch die längerfristige Aufbewahrung des Lagergutes Platzprobleme. Außerdem muß der Lieferant sehr hohe Stückzahlen von Einsatzkörben anschaffen und in Umlauf bringen, damit das Transportsystem funktioniert. Dies ist kostenaufwendig. Der Rohstoff der Einsatzkörbe kann zwar durch Rückgewinnungsprozesse wiederverwendet werden; billig ist dies bei Kunststoffen und Metallen allerdings nicht.Bei kosmetischen oder pharmazeutischen Artikeln sowie bei Lieferung von Lebensmitteln oder dergleichen ist die häufige Wiederverwendung der Einsatzkörbe aus hygienischer Sicht fragwürdig, weil bei Stapelung der leeren Einsatzkörbe die Außenflächen der im Laufe der Zeit verschmutzenden Bodenteile mit dem Inneren der Einsatzkörbe in Berührung kommt. Außerdem können die Einsatzkörbe durch aus beschädigten Packungen austretendes Füllgut verunreinigt werden.

Ein weiterer Nachteil von Einsatzkörben besteht darin, daß sie für verschlossene Warenanlieferungen nicht geeignet sind. Zu diesem Zweck werden zusammengestellte Einzelteillieferungen in Kartons verpackt und z.B. an Händler versandt oder direkt dort angeliefert. Die Beseitigung der Kartons obliegt damit dem Abnehmer und dieser muß für die Abfallbeseitigung sorgen. Infolge der häufig erheblichen Mengen von voluminösem Kartonmaterial, die zu den Sammelstellen für wiederverwendbare Rohstoffe gebracht werden müssen, ist dies eine starke Belastung des Abnehmers durch Personal- und Transportmitteleinsatz.

US-A-3 499 594 beschreibt eine Versandpackung für scharfe und oxydierbare Artikel. Es werden zwei (oder mehr) quaderförmige Kartons in einen äußeren Umkarton gesteckt, wobei der mindestens eine innere Karton von einem Sack umhüllt wird, der aus feuchtigkeitsundurchlässigem Material besteht. Es handelt sich dabei insbesondere um Kunststoffmaterial. Der äußere feste Umkarton wird mit klappbaren Laschen verschlossen und es ergibt sich ein ringsum geschlossenes Paket mit dreilagiger Aussenfläche. Beim Empfänger werden der äußere Umkarton, der Kunststoffsack und der mindestens eine innere Karton geöffnet und nach Entnahme des Paketinhaltes werden alle Bestandteile der Verpackung weggeworfen.

Infolge der häufig erheblichen Mengen von voluminösem Karton- und Kunststoffmaterial, das zu den Sammelstellen für wiederverwendbare Rohstoffe gebracht werden muß, ist diese Verpackungsart eine starke Belastung des Empfängers; unter den heutigen Aspekten der Wirtschaftlichkeit und Umweltschonung kann diese Verpackung nur noch für den speziellen Bestimmungszweck des Versandes von gegen Luftfeuchtigkeit zu schützenden Produkten geduldet werden. Eine Mehrwegtransportvorrichtung ist diese Paketverpackung nicht, weil der äußere Umkarton mehrmaliges Hin- und Hertransportieren nicht nur nicht übersteht, sondern sich für einen Lieferanten gar nicht gut handhaben läßt.

Der Erfindung liegt die Aufgabe zugrunde, eine Transportvorrichtung der eingangs erwähnten Art so zu verbessern, daß sich ein Mehrwegtransportsystem ergibt, das eine praktische Warenanlieferung in gesicherter Transportverpackung und eine einschließlich der Entsorgung wirtschaftliche Nutzung der Transportverpackung erlaubt.

Diese Aufgabe wird erfindungsgemäß durch die kennzeichnenden Merkmale des Anspruches 1 gelöst.

Die Transportvorrichtung ist für den Mehrwegtransport unter wirtschaftlichen und ökologischen Gesichtspunkten hervorragend geeignet. Es erfolgt eine transport- und diebstahlsichere Anlieferung in einem mit einem Einwegbehälter kombinierten Mehrwegbehälter, der sich gut handhaben läßt und der nach Entnahme des gefüllten, verschlossenen Beutels beim Empfänger von dem Lieferanten sofort wieder mitgenommen wird. Beim Händler verbleibt als Transportverpackungsmaterial der Beutel aus Naturfaserstoff, der bei Herstellung aus Papier eine erhebliche Reduzierung des zu entsorgenden Transportverpackungsmaterials bewirkt und bei Herstellung aus Leinen oder leinenartigem Material vom Händler an den Käufer zur Wiederverwendung weitergereicht werden kann. In beiden Fällen ist der verschließbare Einsatz ökonomisch nützlich, indem er einerseits mit verringertem Materialanteil einfach entsorgt werden kann und andererseits durch Weiterreichung vom Händler an den Endabnehmer eine ökologisch vorteilhafte Mehrfachbenutzungskette einleitet.

Der bedeutende Vorteil der erfindungsgemäßen Mehrwegtransportvorrichtung besteht in ihrer sinnvollen und kosteneffektiven Einsetzbarkeit, die dadurch gegeben ist, daß bei der Auslieferung gleichzeitig für die sofortige Rückführung der Transportboxen bei drastischer Verminderung von Verpackungsmüll gesorgt ist.

Die Mehrwegtransportvorrichtung wird als Einheit bereits in der Kommissionierung von Waren eingesetzt. Dabei ist es für die Befüllung der Beutel gleichgültig, ob manuelle oder teilautomatische Kommissionieranlagen angewandt werden. Die in dem Beutel eingepackten Waren bleiben in dem Transportbehälter, bis dieser beim Händler abgeliefert worden ist.

Vorteilhafte Ausgestaltungen der Erfindung sind in den Unteransprüchen 2-6 enthalten.

Vorzugsweise ist der Beutel aus Naturfaserstoff als blockförmiger Faltbeutel oder Tragetasche aus Papier ausgebildet, die als Verbringungseinheit einer verschlossenen Warenanlieferung an die Betriebsräume des Händlers dient.

Nach Abschluß der Kommissionierung wird der Beutel am Packplatz mittels einer aufziehbaren Stichnaht, einer lösbaren Klemm- oder Klammermechanik oder einer Klebverbindung verschlossen, wobei die Schließlinie sich in der Ebene der Öffnung des Außenbehälters oder über dieser befinden kann. Notwendige Informationsträger, die üblicherweise als Aufkleber ausgebildet waren, können dabei mit angenäht oder festgeklemmt werden, so daß sie abnehmbar sind und die Beutel zur Weiterbenutzung nicht verunzieren.

Bei Ausbildung des Beutels als blockförmiger Faltbeutel aus Papier kann zum Verschluß am oberen Rand ein Falteinschlag als Flossennaht-Faltung ausgeführt sein, deren aneinanderliegende stehende Streifen der durch Kleben, Klammern oder Nähen zusammengehalten sind.

Der blockförmige Faltbeutel aus Papier kann durch aufgeklebte Kartonbänder versteift sein, die sich über Boden und Seitenwandung erstrecken. Die Streifen der Flossennaht sind ebenfalls vorzugsweise durch aufgeklebte Kartonbänder verstärkt.

Die Übergabe der Warenanlieferung an den Empfänger wird durch Entnahme des mindestens einen Beutels aus dem Außenbehälter abgeschlossen, wobei eine vorübergehende verschlossene Einlagerung bis zur Vollständigkeitsprüfung durch den Empfänger möglich ist. Der bedeutende Vorteil der erfindungsgemäßen Mehrwegtransportvorrichtung besteht in ihrer sinnvollen und kosteneffektiven Einsetzbarkeit, die dadurch gegeben ist, daß bei der Auslieferung gleichzeitig für die sofortige Rückführung der Transportboxen bei drastischer Verminderung von Verpackungsmüll gesorgt ist.

Ein für den erfindungsgemäßen Verwendungszweck besonders günstiger Naturfaserstoff ist Papier. Ein Papierbeutel kann infolge des im Vergleich zu Karton verhältnismäßig niedrigen Altpapieranteils ohne nennenswerten Personal- und Transportmittelaufwand zu einer Sammelstelle gebracht und somit auf einfache Weise entsorgt werden.

Die äußeren Abmessungen des vorzugsweise kastenförmigen Außenbehälters, der aus Kunststoff oder Metall hergestellt sein kann, sind vorzugsweise auf das Euro-Palettenmaß (1200mm x 800mm) abgestimmt. In üblicher Weise bildet der Außenbehälter einen recyclefähigen Mehrwegbehälter, der so ausgebildet ist, daß mehrere gefüllte Behälter aufeinanderstapelbar und nach Herausnahme der Beutel zur Platzeinsparung beim Rücktransport des Leergutes ineinandersetzbar sind.

In der Seitenwandung des Außenbehälters kann mindestens ein Sichtfenster ausgebildet sein, durch das an entsprechender Stelle auf dem Beutel angebrachte Beschriftungen des eingesetzten Beutels sichtbar sind.

In vorteilhafter Ausgestaltung der Erfindung ist vorgesehen, daß der Außenbehälter an zwei einander gegenüberliegenden Rändern klappbare Bügel aufweist, die aus einer äußeren inaktiven Stellung in den lichten Querschnitt der Öffnung des Außenbehälters einschwenkbar und zur Bildung eines Auflagers für mindestens einen weiteren Außenbehälter abgestützt sind. Derartige Außenbehälter gestatten leichtes, flexibles und rutschfestes Stapeln auf kleinstem Raume - in gefülltem Zustand übereinander und leer durch nach außen geklappte Bügel ineinander. Ergonomisch eingelassene Handgriffe können den Gebrauch zusätzlich erleichtern. Zweckmäßigerweise sind die Außenbehälter den Euromaßen angepaßt und werden in zwei Größen gefertigt, so daß auf einem großen unteren Außenbehälter ein entsprechender Außenbehälter oder zwei halb so große Außenbehälter stehen können. Hierdurch ist eine Anpassung des Systems an größere und kleinere Kommissionen ohne weiteres möglich. Die Herstellung der Außenbehälter aus Kunststoff, d.h. aus vollrecyclebarem Material, dient dem Umweltschutz gleichermaßen wie die Herstellung der Beutel aus Naturfaserstoff, wie Papier.

Der mit seinem Unterteil dem Format des Außenbehälters ganz oder mit Halbmaß angepaßte Beutel, z.B. eine Tragetasche aus Papier, wird vom Endauslieferer den Außenbehältern entnommen und dem Empfänger in vernähtem bzw. verplombten Zustand übergeben. Dies ermöglicht die sofortige Rücknahme der Außenbehälter, ohne daß eine sofortige Warenkontrolle nötig ist.

Quittiert wird die Anzahl der Tragetaschen. Die Spedition sorgt für die Rückführung der Außenbehälter. Sonderfahrten zum Einsammeln von Außenbehältern entfallen - dies bringt einen maximalen Einsatz.

In der Zeichnung sind zwei Ausführungsbeispiele der Erfindung schematisch dargestellt. Es zeigt:
Fig. 1 einen füllbereiten Transportbehälter in perspektivischer Ansicht,
Fig. 2 einen blockförmigen Beutel aus Naturfaserstoff in geöffnetem Zustand vor Einsetzen in einen Außenkasten,
Fig. 3 den Transportbehälter nach Fig. 1 in verschlossenem Zustand,
Fig. 4 einen Papierzuschnitt zur Herstellung eines Faltbeutels,
Fig. 5 eine Seitenansicht eines mit zwei Tragetaschen gefüllten Außenbehälters,
Fig. 6 den Zustand des Aufsetzens eines gefüllten Außenbehälters auf den Außenbehälter gemäß Fig. 5 und
Fig. 7 eine Draufsicht auf den unteren Außenbehälter gemäß Fig. 6 - allerdings der Deutlichkeit halber ohne Inhalt.

In einem formsteifen kastenförmigen Außenbehälter 10 aus recyclefähigem Kunststoff (z.B. Niederdruck-Polyethylen), mit rechteckigem Boden 11 und angepaßter Seitenwandung 12 gleichmäßiger Höhe, die eine freie obere Öffnung 14 umgrenzt, befindet sich ein Faltbeutel 20 aus Papier. Der Faltbeutel 20 ist blockförmig ausgebildet, d.h. er ist allseitig von etwa rechteckigen Flächen begrenzt und sein Boden 21 ist ebenfalls rechteckig und flach. Das Querschnittsmaß des Faltbeutels 20 ist insbesondere in seiner Längserstreckung geringer als die Abmessungen des Bodens 11 des Außenbehälters 10, damit der Faltbeutel 20 von den durch Grifflöcher 13 in dem Außenbehälter 10 hindurchgreifenden Fingern der den Transportbehälter handhabenden Person nicht beschädigt wird. Die Seitenwandung des Faltbeutels 20 ist etwa doppelt hoch wie die Seitenwandung 12 des Außenbehälters 10 und sie ist in einen Füllabschnitt 22 und einen Höhenabschnitt 23 unterteilt. Die Höhe des Füllabschnittes 22 entspricht etwa der Höhe der Seitenwandung 12 des Außenbehälters 10 und der Höhenabschnitt 23 bildet durch Falteinschlag entlang einer umlaufenden Falzlinie 24 einen Verschluß, durch den der Faltbeutel 20 etwas unterhalb der oberen Öffnung 14 des Außenbehälters 10 einen flachen Abschluß 25 erhält (Fig. 3).

Durch ein Sichtfenster 15 in der Seitenwandung 12 des Außenbehälters 10 sind Angaben lesbar, die auf dem Faltbeutel 20 im Bereich des Sichtfensters 15 angebracht sind.

Der Faltbeutel 20 ist auf seiner Außenfläche mit aufgeklebten Kartonbändern verstärkt. Zwei Kartonbänder 26, 27 sind an den Längsseiten des oberen Randes längsverlaufend angeordnet, während die Querseiten des oberen Randes von Versteifungsstreifen frei sind. Weitere zueinander parallele Kartonbänder 28, 29 und 28a, 29a verlaufen von dem Kartonband 26 zu dem Kartonband 27, wobei sie sich über den Höhenabschnitt 23, den Füllabschnitt 22 und den Boden 21 erstrecken. Wenn der Höhenabschnitt 23 nach Füllung des Füllabschnittes 22 durch Eindrücken der beiden Querseiten 23a, 23b in Richtung der Pfeile A längs der Falzlinie 24 zusammengefaltet wird und sich der flache Abschluß 25 auf der Höhe der Falzlinie 24 bildet, kommen die Innenbereiche der beiden Kartonbänder 26, 27 zur gegenseitigen Anlage und bilden eine stehende Flossennaht 30, die durch Kleben, Klammern oder Nähen zusammengehalten wird.

Zur Übergabe einer Warenlieferung an einen Empfänger wird der verschlossene Faltbeutel 20 aus dem Außenbehälter 10 herausgenommen. Er wird nach Entleerung vom Empfänger entsorgt, wahrend der Außenbehälter 10 vom Lieferanten sofort wieder mitgenommen und als Mehrwegebehälter benutzt wird. Damit das Transportvolumen der leeren Außenbehälter 10 möglichst gering ist, sind diese so ausgeführt, daß sie in gefülltem Zustand aufeinander stapelbar und im Leerzustand ineinander setzbar sind. Eine besonders günstige Gestaltung solcher Außenbehälter ist in Figuren 5 - 7 veranschaulicht.

Figur 4 zeigt einen Zuschnitt zur Herstellung des Faltbeutels 20. Er besteht aus einer rechteckigen langgestreckten Papierbahn 120, die durch längs- und querverlaufende Falzlinien und Einschnitte die Herstellung des Faltbeutels 20 erleichtert. Eine längslaufende Falzlinie 124 erstreckt sich über die gesamte Länge der Papierbahn 120 und teilt einen äußeren Längsstreifen 123 und einen Längsmittelstreifen 122 gegeneinander ab. Der Längsmittelstreifen 122 ist durch eine weitere längslaufende Falzlinie 109 gegen Lappen 105, 106, 107 und 108 abgeteilt, die durch quergerichtete Einschnitte 102, 103 und 104 in einem zweiten äußeren Längsstreifen 121 voneinander getrennt sind. Die Einschnitte 102, 103, 104 erstrecken sich vom Längsrand der Papierbahn 120 bis zur Falzlinie 109.

Auf die eine Fläche der Papierbahn 120 sind schmale Kartonbänder von etwa 2 mm Stärke aufgeklebt, die den Faltbeutel 20 versteifen sollen. An dem einen Längsrand sind mit gegenseitigem axialen Abstand zwei Kartonbänder 126 und 127 angebracht, die den längeren Abschnitten zwischen den querverlaufenden Falzlinien zugeordnet sind. Quergerichtete Kartonbänder 128, 129 und 128a, 129a schließen sich rechtwinklig an die Kartonbänder 126, 127 an und verlaufen bis zum gegenüberliegenden Längsrand der Papierbahn 120.

In aufgerichtetem Zustand der Papierbahn 120 bilden die Lappen 105, 106, 107, 108 den Boden 21 des Faltbeutels 20, der Füllabschnitt 22 entsteht aus dem Längsmittelstreifen 122 und der verschlußbildende Höhenabschnitt 23 ergibt sich aus dem Längsstreifen 123. Der Boden 21 wird verklebt.

Ein Außenbehälter 100 aus Kunststoff mit besonderen Vorteilen für die Mehrwegtransportvorrichtung ist in den Figuren 5 bis 7 gezeigt. Es handelt sich dabei um ein Spritzgußerzeugnis mit stabilisierender Randprofilierung, in die Handgriffe eingearbeitet sind, die der Deutlichkeit halber nicht gezeichnet sind. Die für die Mehrwegtransportvorrichtung einsetzbaren Außenbehälter 100 sind so bemessen, daß entweder gleichgroße Außenbehälter 100 aufeinanderstellbar sind oder ein großer Außenbehälter 100 mit zwei kleineren Außenbehältern besetzbar ist, die nebeneinanderstehen und deren Längsachsen zur Längsachse des großen Außenbehälters 100 quergerichtet sind.

Jeder Außenbehälter 100 ist in Draufsicht rechteckig. Er hat eine nach unten verjüngte Seitenwandung 90, die unten an einem ebenen Boden 89 endet und oben eine Öffnung 94 umgrenzt. An den beiden schmaleren oberen Rändern sind drei Vertiefungen 88 ausgebildet, in die je ein endloses flaches Sicherungsband 87 aus Metall oder Kunststoff verschiebungssicher eingelegt ist (Figur 6). Die Sicherungsbänder 87 halten die beiden gefüllten und den Hohlraum des Außenbehälters 100 im wesentlichen passend einnehmenden Tragetaschen 70, die vorzugsweise aus recyclebarem Umweltpapier hergestellt sind, in dem Außenbehälter 100 sicher fest und bilden zudem eine Diebstahlsicherung. Die Tragetaschen 70 sind mit einem füllbaren unterteil und einem über die Seitenwandung 90 des Außenbehälters 100 nach oben vorstehenden umschlagbaren Höhenabschnitt 73 versehen, an den ein Griff 71 angesetzt ist. Die gefüllten Tragetaschen 70 werden unterhalb des Tragegriffes 71 mit einer leicht aufziehbaren Naht 72 verschlossen. Alternativ kann ein Plomben- oder Klemmleistenverschluß oder eine Klebverbindung angebracht sein. Dabei ist vorteilhaft, wenn der Verschluß sich ohne Spuren zu hinterlassen, öffnen läßt, so daß die Tragetasche 70 vom Empfänger der Ware weiterverwendet werden kann.

Um den gefüllten Außenbehälter 101 auf den unteren gefüllten Außenbehälter 100 aufsetzen zu können, werden in die Öffnung 94 des Außenbehälters 100 zwei Bügel 93 eingeklappt, die bei dem Behälter 101 noch ihre inaktive äußere Stellung innehaben. Die Bügel 93 befinden sich an den beiden Längsseiten des Außenbehälters 100 bzw. 101. Sie haben C-Form und ihre gegeneinander gebogenen Schenkel 93a greifen in Lagerstücke 95 ein, die auf der Oberkante der Ränder 91, 92 befestigt sind. Vorzugsweise bestehen sowohl die Bügel 94 als auch die Lagerstücke 95 aus Metall. Die Bügel 93 sind - wie in Figur 6 ersichtlich - mehrfach winklig gebogen, so daß die beiden kurzen Schenkel 93c (Figur 7) als Abstützung auf der Oberkante des jeweiligen Randes 91, 92 dienen, wenn der Bügel 93 eingeschwenkt ist und der gerade lange Schenkel 93b der beiden Bügel 93 das Traggestell für den aufgesetzten Außenbehälter 101 bzw. zwei kleinere Außenbehälter bildet.

Der Endauslieferer öffnet die Sicherungsbänder 87 und händigt die verschlossenen Tragetaschen 70 dem Empfänger aus. Die Außenbehälter 100, 101 werden sofort wieder mitgenommen und der Empfänger kann zu geeignetem Zeitpunkt die Tragetaschen 70 öffnen und die unversehrte Ware entnehmen. Die Tragetaschen können - z.B. wenn sie aus Leinen bestehen, mehrfach wiederverwendet werden oder bei Herstellung aus Papier ggf. der Wiederverwertung zugeführt werden.

## Patentansprüche

1. Transportvorrichtung, bestehend aus einem tragbaren, formsteifen Außenbehälter (10) mit einem Boden (11) und einer Seitenwandung (12), die eine obere Öffnung (14) umgrenzt und aus mindestens einem dem Hohlraum des Außenbehälters (10) angepaßten, herausnehmbaren Beutel, der geöffnet über die Seitenwandung (12) des Außenbehälters (10) mit einem Höhenabschnitt (23) nach oben vorsteht, welcher verschlossen in dem Bereich der Ebene der Öffnung (14) verstaut ist,
**dadurch gekennzeichnet**, daß der Außenbehälter (10) zum Mehrwegtransport als im Leerzustand ineinanderstapelbarer Kasten mit einer Griffvorrichtung gestaltet und aus Kunststoff oder Metall hergestellt ist
und daß der Beutel aus Naturfaserstoff, wie Papier oder Leinen oder leinenartigem Material besteht und als einzige Transportverpackung für kommissionierte Produkte dient.

2. Transportvorrichtung nach Anspruch 1,
**dadurch gekennzeichnet**, daß der Beutel als blockförmiger Faltbeutel (20) oder Tragetasche (70) aus Papier ausgebildet ist.

3. Transportvorrichtung nach Anspruch 2 mit einer Flossennaht-Faltung (30) am oberen Rand des Beutels, deren aneinanderliegende stehende Streifen miteinander verbunden sind,
**dadurch gekennzeichnet**, daß der blockförmige Faltbeutel (20) aus Papier durch aufgeklebte Kartonbänder (28,29; 28a,29a) versteift ist, die sich über Boden und Seitenwandung erstrecken und daß die Streifen der Flossennaht (30) durch aufgeklebte Kartonbänder (26,27) verstärkt sind.

4. Transportvorrichtung nach einem der Ansprüche 1 bis 3,
**dadurch gekennzeichnet**, daß zum Verschluß des Beutels eine aufziehbare Stichnaht, eine lösbare Klemm- oder Klammermechanik oder eine Klebverbindung dient.

5. Transportvorrichtung nach einem der Ansprüche 1 bis 4,
**dadurch gekennzeichnet**, daß der Außenbehälter (100) an zwei einander gegenüberliegenden Rändern (91,92) klappbare Bügel (93) aufweist, die aus einer äußeren inaktiven Stellung in den lichten Querschnitt der Öffnung (94) des Außenbehälters (100) einschwenkbar und zur Bildung eines Auflagers für mindestens einen weiteren Außenbehälter (101) abgestützt sind.

6. Transportvorrichtung nach einem der Ansprüche 1 bis 5,
**dadurch gekennzeichnet**, daß die obere Öffnung (94) des Außenbehälters (100;101) von mindestens einem Sicherungsband (87) überspannt ist.

## Claims

1. A transport device, comprising a portable, rigid outer container (10) having a bottom (11) and side walls (12) defining an upper opening (14), and at least one bag adapted to the cavity of the outer container (10) and being removable, the bag, in open condition, projecting upwardly over the side walls (12) of the outer container (10) with a height section (23), which, in closed condition, is packed in the region of the plane of the opening (14),
**characterized in** that
the outer container (10) is configured for multi-way transport as a box made of plastic or metal comprising a handle device and being nestable within one another in empty condition,
and that the bag consists of natural fibre fabric, such as paper or linen or linen-like material and serves as sole transport packing for commissioned products.

2. The transport device according to claim 1, characterized in that the bag is configured as a block-shaped gusset-bag (20) or carrier bag (70) of paper.

3. The transport device according to claim 2, comprising a fin-fold (30) at the upper edge of the bag, whose upstanding strips bearing against each other are interconnected, characterized in that the block-shaped gusset-bag (20) of paper is stiffened by sticked-on cardboard bands (28,29;28a,29a) which extend over the bottom and the side walls, and that the strips of the fin (30) are reinforced by sticked-on cardboard bands (26,27).

4. The transport device according to one of claims 1 to 3, characterized in that a rippable stitch seam, a releasable clamping or stapling mechanism, or bonding serves to close the bag.

5. The transport device according to one of claims 1 to 4, characterized in that the outer container (100) comprises hinged brackets (93) at two edges (91,92) opposite each other, which brackets are pivotable from an outer inactive position into the free cross section of the opening (94) of the outer container (100) and which are supported to form a bearing for at least one further outer container (101).

6. The transport device according to one of claims 1 to 5, characterized in that the upper opening (94) of the outer container (100;101) is bridged by at least one securing band (87).

## Revendications

1. Dispositif de transport, constitué par un bac extérieur rigide portable (10) avec un fond (11) et une paroi latérale (12), qui définit une ouverture supérieure (14), et par au moins un sachet adapté à la cavité du bac extérieur (10) et pouvant en être retiré, lequel sachet à l'état ouvert est en saillie vers le haut au-dessus de la paroi latérale (12) du bac extérieur (10) par une partie en hauteur (23), tandis qu'à l'état fermé il se situe dans la zone du plan de l'ouverture (14),
caractérisé en ce que le bac extérieur (10) est fabriqué pour plusieurs transports, sous la forme de caisses emboîtables les unes dans les autres à l'état vide, avec un dispositif de préhension et en ce qu'il est fabriqué en matière plastique ou en métal,
et en ce que le sachet est en une matière de fibres naturelles, telle que le papier ou la toile, ou en une matière analogue à la toile, et en ce qu'il sert d'emballage de transport à utilisation unique, pour des produits faisant l'objet d'une préparation de commande.

2. Dispositif de transport selon le revendication 1,
caractérisé en ce que le sachet est fabriqué sous forme de sachet pliant en forme de bloc (20) ou sous forme de sac portatif (70) en papier.

3. Dispositif de transport selon la revendication 2, avec un repli cousu en forme d'arête (30) au niveau du bord supérieur du sachet, dont les bandes redressées situées l'une contre l'autre sont fixées l'une à l'autre,
caractérisé en ce que le sachet pliant en forme de bloc (20) en papier est renforcé par des bandes de carton collées (28, 29 ; 28a, 29a), qui s'étendent sur le fond et la paroi latérale, et en ce que les bandes du repli en arête (30) sont renforcées par des bandes de carton collées (26, 27).

4. Dispositif de transport selon l'une des revendications 1 à 3,
caractérisé en ce que, pour fermer le sachet, il est prévu une couture défaisable, un système de pinces ou d'agrafes retirables ou bien un assemblage collé.

5. Dispositif de transport selon l'une des revendications 1 à 4,
caractérisé en ce que le bac extérieur (100) présente, au niveau de deux bords opposés (91, 92), des étriers rabattables (93) qui, à partir d'une position inactive extérieure peuvent être basculés dans la section transversale libre de l'ouverture (94) du bac extérieur (100) et qui sont soutenus pour constituer un appui pour au moins un autre bac extérieur (101).

6. Dispositif de transport selon l'une des revendications 1 à 5,
caractérisé en ce que l'ouverture supérieure (94) du bac extérieur (100 ; 101) est traversée par au moins une bande de sûreté (87) sous tension.
